# EUROPÄISCHE PATENTSCHRIFT

(11) **EP 0 532 051 B1**
(45) Veröffentlichungstag und Bekanntmachung des Hinweises auf die Patenterteilung: **25.09.1996**
(21) Anmeldenummer: 92115721.0
(22) Anmeldetag: 14.09.1992
(51) Int. Cl.: F28F 1/32

(54) **Lamellenwärmetauscher**
Heat exchanger with lamella fins
Echangeur de chaleur avec des ailettes à lamelle

(30) Priorität: 12.09.1991 AT 1828/91
(43) Veröffentlichungstag der Anmeldung: 17.03.1993
(73) Patentinhaber: Joh. Vaillant GmbH u. Co., D-42810 Remscheid (DE); n.v. Vaillant s.a., B-1620 Drogenbos (BE); VAILLANT S.A.R.L, F-94537 Rungis Cedex (FR); VAILLANT Ges.m.b.H, A-1233 Wien (AT); Vaillant Ltd., Rochester Kent ME2 4EZ (GB); Vaillant B.V., NL-1105 BJ Amsterdam (NL); Vaillant GmbH, CH-8953 Dietikon 1 (CH)
(72) Erfinder: Goebel, Peter, W-5632 Wermelskirchen (DE)
(74) Vertreter: Heim, Johann-Ludwig, Dipl.-Ing.

(56) Entgegenhaltungen:
- DE-A- 2 412 430
- FR-A- 2 346 660
- US-A- 4 279 298
- PATENT ABSTRACTS OF JAPAN vol. 009, no. 330 (M-442) 25. Dezember 1985 & JP-A-60 162 193 (AKACHI HISATERU)

## Beschreibung

Die Erfindung bezieht sich auf einen Lamellenwärmetauscher gemäß dem Oberbegriff des unabhängigen Patentanspruchs.

Bei solchen bekannten Lamellenwärmetauschern sind zumeist rechteckige Lamellen vorgesehen, die mit Ausnahme der die Rohre unmittelbar umgebenden Bereiche, die gemäß der US-PS 42 79 298 einen im wesentlichen zylindrisch ausgebildeten Flansch und kleine stromauf des Flansches angeordnete Einprägungen aufweisen, eben ausgebildet sind. Dadurch ergeben sich zwischen den Lamellen Kanäle mit einer durchgehend gleichbleibenden lichten Weite. Bei dieser Gestaltung der Lamellen bei einem einreihigen oder mehrreihigen Wärmetauscher kann es bei temperaturbedingtem Anfall von Kondensat zu einem örtlichen Verschließen des Kanales zwischen zwei Lamellen und damit zur Ausbildung von toten Strömungswegen kommen. Dies führt aber zu einer erheblichen Verschlechterung des Wirkungsgrades.

Ziel der Erfindung ist es, diese Nachteile zu vermeiden und einen Lamellenwärmetauscher der eingangs erwähnten Art vorzuschlagen, bei dem die Ausbildung von Toträumen vermieden ist.

Erfindungsgemäß wird dies durch die kennzeichnenden Merkmale des unabhängigen Patentanspruchs erreicht.

Durch diese Maßnahmen ist sichergestellt, daß temperaturbedingtes Kondensat von den die Kanäle zwischen den Lamellen durchströmenden Rauchgasen mitgerissen wird und so die vorhandene Wärmetauscherfläche effektiver genutzt wird, wodurch sich ein deutlich höherer Kondensationswirkungsgrad ergibt. Bedingt ist dies durch die Einprägungen beziehungsweise durch die mit Abwinkelungen versehenen Einschnitte der Lamellen, die zu einer Verwirbelung des Rauchgasstromes in den Zwischenräumen zwischen den Lamellen führen.

Die Merkmale des Anspruchs 2 führen zu einer besonders intensiven Verwirbelung der die Kanäle zwischen den Lamellen durchströmenden Rauchgase und damit zu einer verbesserten Ablösung allenfalls an den Lamellen anhaftender Kondensattropfen.

Durch die Maßnahmen gemäß Anspruch 3 ergibt sich eine Verwirbelung sowie auch eine gezielte Führung des Rauchgasstroms und des sich bildenden Kondensates. Damit wird erreicht, daß temperaturbedingtes Kondensat aus den Rauchgaswegen des Wärmetauschers herausgepreßt wird.

Bei einem erfindungsgemäßen Lamellenwärmetauscher, bei dem die Rohre mit umlaufenden, im Querschnitt im wesentlichen U-förmigen Krägen versehene Bohrungen der Lamellen durchsetzen, kann nach Anspruch 4 erreicht werden, daß Toträume, in denen es leicht zur Korrosion der Lamellen kommen kann, vermieden werden.

Die Vertiefungen gemäß Anspruch 5 ermöglichen ein einfaches Ausgießen der Kavernen mit Harz.

Durch die Merkmale des Anspruchs 6 kann das Lamellenpaket derart zusammengepreßt werden, daß die Lamellen federnd an den benachbarten Lamellen beziehungsweise deren Krägen anliegen.

Die Erfindung wird nun anhand der Zeichnung näher erläutert.

Dabei zeigen:
Figur 1 schematisch einen erfindungsgemäßen Wärmetauscher,
Figur 2 einen Schnitt entlang der Linie II-II in der Figur 1,
Figur 3 einen Schnitt entlang der Linie I-I in der Figur 1,
Figur 4 einen Schnitt entlang der Linie IV-IV in der Figur 1,
Figur 5 schematisch eine weitere Ausführungsform eines erfindungsgemäßen Wärmetauschers,
Figur 6 ein Detail des Schnittes nach der Linie IV-IV in der Figur 5 und
Figur 7 ein Detail der Lamellen nach der Figur 6.

In allen Figuren bedeuten gleiche Bezugszeichen jeweils die gleichen Einzelheiten.

In einem Halterahmen 1, der mittels einer Halterung 2 in einem nicht weiter dargestellten Gehäuseraum befestigt ist und eine wassergekühlte Brennkammer 19 bildet, sind Lamellen 3 gehalten, die von in zwei untereinander verlaufenden Reihen angeordneten Rohren 4 durchsetzt sind.

Der durch die Rohre 4 und die Lamellen 3 gebildete Wärmetauscher wird von den Flammen 11 eines Gasgebläse-Sturzbrenners 10 beaufschlagt.

Im Bereich des oberen und dem Brenner zugewandten Randes der Lamellen 3 sind diese mit Einschnitten 7 versehen, die mittig zwischen den die obere gleichfalls dem Sturzbrenner zugewandte Reihe bildende Rohre 4 angeordnet sind. Die Einschnitte bewirken eine Vergleichmäßigung der Temperaturverteilung in den einzelnen Lamellen 3.

Im Bereich des stromab des beim dargestellten Ausführungsbeispiel von oben nach unten strömenden Rauchgasstromes liegenden Randes sind Einprägungen 8 angeordnet, wobei, wie aus der Figur 3 zu ersehen ist, die Tiefe dieser Einprägungen 8 gegen den Rand der Lamellen 3 zunimmt und randoffen ausgebildet ist und der verbleibende Austrittsquerschnitt im Schatten der Rohre der oberen Rohrreihe liegt.

Wie aus den Figuren 2 und 3 zu ersehen ist, sind die Rohre 4 in im Querschnitt im wesentlichen U-förmige Krägen 6 aufweisenden Bohrungen der Lamellen 3 gehalten, wobei diese gleichzeitig als Abstandhalter zur Festlegung des Abstandes zwischen den einzelnen Lamellen 3 dienen. Dabei sind im Inneren der unteren Rohre 4 Verdränger 5 angeordnet.

Die Krägen 6 sind um einen kleinen Winkelbetrag, zum Beispiel um ca. 3° ausgestellt, d. h. sie weichen von einer parallelen Lage gegenüber der Ebene der Lamelle 3 ab. Dadurch ergibt sich eine gewisse Federwirkung und es kann das gesamte Paket der Lamellen 3 zusammengepreßt werden, wodurch die Krägen 6 der Lamellen 3 im wesentlichen dicht an der jeweils benachbarten Lamelle 3 anliegen.

Die Rohre 4, die in den beiden Reihen angeordnet sind, sind gegeneinander versetzt, so daß auch die mit den Rohren der unteren Rohrreihe fluchtenden Einschnitte 7 und die Einprägungen 8 gegeneinander versetzt angeordnet sind.

Wie aus der Figur 1 zu ersehen ist, werden durch die Einprägungen 8 die Rauchgase 12 abgelenkt, so daß diese die Rohre 4 in einem großen Winkelbereich umströmen und daher ihre Wärme in einem hohen Ausmaß an die Rohre 4 beziehungsweise das in diesen strömende Heiz- oder Brauchwasser abgeben.

Die Figur 4 zeigt die Ausbildung des Randbereiches 9 des Wärmetauschers beziehungsweise dessen Lamellen 3. Dabei sind die Ränder 9 der Lamellen 3 abgewinkelt, wobei die Ränder 9 der Lamellen 3 aneinander aufliegen und sich Hohlräume 13 ergeben, die von Rauchgasen durchströmbar sind.

Der Lamellenwärmetauscher nach der Figur 5 unterscheidet sich von jenem nach der Figur 1 dadurch, daß statt der Einprägungen 8 an beiden im wesentlichen quer zur Strömungsrichtung der Rauchgase 12 verlaufenden Rändern der Lamellen 3 Einschnitte 7, 7' angeordnet sind. Am unteren Rand der Lamellen 3 sind Abwinkelungen 20 angeordnet, die die Einschnitte 7' umgeben und den Rauchgasstrom ebenso aufteilen, wie die Einprägungen 8 nach der Figur 1.

Wie auch aus der Figur 5 zu ersehen ist, werden durch die Einprägungen 8 die Rauchgase 12 abgelenkt, so daß diese die Rohre 4 in einem großen Winkelbereich umströmen und daher ihre Wärme in einem hohen Ausmaß an die Rohre beziehungsweise das in diesen geführte Heiz- oder Brauchwasser abgeben. Bei temperaturbedingt anfallendem Kondensat werden der Rauchgasstrom und das Kondensat je nach Benetzungsgrad des Wärmetauschers getrennt aus dem Wärmetauscher herausgeführt. Das Kondensat wird über die Freifläche unter den Rohren und das Rauchgas über die dreieckigen Freiflächen 7 in den Einprägungen 8 beziehungsweise in der Fläche zwischen den benachbarten Rohren der unteren Rohrreihe austreten. Somit wird verhindert, daß das anfallende Kondensat den Wärmetauscher zusetzt, der Druckverlust über den Wärmetauscher rauchgasseitig ansteigt und die durch Kondensat blockierte Fläche zu starken Wärmeübergangsverlusten führt.

Figuren 6 und 7 zeigen Details der Lamellen 3. So sind die Lamellen 3 im Nahbereich der Krägen 6 mit Vertiefungen 15 versehen, die im wesentlichen radial zu den Bohrungen zur Aufnahme der Rohre verlaufen und sich bis in den Bereich der durch die Krägen 6 bedingten Kavernen 14 erstrecken, die von dem entsprechenden Rohr 4, dem Kragen 6 der einen Lamelle 3 und der an diesem Kragen 6 anliegenden zweiten Lamelle 3 begrenzt sind. Diese Kavernen 14 sind mit einem Harz oder Lack ausgegossen, das über die Vertiefungen 15 in die Kavernen 14 eingebracht werden kann.

## Patentansprüche

1. Lamellenwärmetauscher mit in mindestens einer Reihe angeordneten, von einem aufzuheizenden Fluid durchströmten Rohren, die die parallel zueinander angeordneten Lamellen durchsetzen, die einem von einem Brenner stammenden Rauchgasstrom ausgesetzt sind, **dadurch gekennzeichnet,** daß der stromab des Rauchgasstromes gelegene Rand der Lamellen (3) entweder im wesentlichen einem Teil eines Kegelmantels entsprechende Einprägungen (8) mit im wesentlichen kreisbogenförmigem Querschnitt oder im wesentlichen dreieckige Einschnitte (7') mit diese umgebenden Abwinkelungen (20) aufweist, wobei die Einprägungen (8) beziehungsweise Einschnitte (7') zwischen den Rohren (4) der diesem stromabseitigen Rand der Lamellen (3) nächsten Reihe von Rohren (4) angeordnet sind.

2. Lamellenwärmetauscher nach Anspruch 1, **dadurch gekennzeichnet,** daß sich die Tiefe der Einprägungen (8) gegen den stromabseitigen Rand der Lamellen (3) zu vergrößert.

3. Lamellenwärmetauscher nach einem der vorangehenden Ansprüche, **dadurch gekennzeichnet,** daß die Tiefe der Einprägungen (8) dem halben Abstand der Lamellen (3) untereinander entspricht.

4. Lamellenwärmetauscher nach einem der vorangehenden Ansprüche 1 bis 6, bei dem die Rohre (4) mit umlaufenden, im Querschnitt im wesentlichen U-förmigen Krägen (6) versehene Bohrungen der Lamellen (3) durchsetzen, **dadurch gekennzeichnet,** daß die sich zwischen den Rohren (4) und den Krägen (6) beziehungsweise zwischen den Krägen (6) und den an diesen anliegenden Lamellen (3) ergebenden Kavernen (14) mit einem Harz oder Lack ausgegossen sind.

5. Lamellenwärmetauscher nach Anspruch 4, **dadurch gekennzeichnet,** daß die Lamellen (3) mit Vertiefungen (15) versehen sind, die bis zu den Kavernen (14) reichen.

6. Lamellenwärmetauscher nach einem der Ansprüche 4 oder 5, **dadurch gekennzeichnet,** daß die Enden der Krägen (6) um einen kleinen Winkel, zum Beispiel um ca. 3°, gegenüber den Lamellenebenen ausgestellt sind.

## Claims

1. Multiple-blade heat exchanger provided with tubes arranged in at least one row and passed through by a fluid to be heated, such tubes extending through the multiple blades arranged parallel to one another and exposed to a flue gas originating from a burner, **characterized in that** the rims of the multiple blades (3) located downstream of the flue gas flow are provided either with indentations (8) essentially having the shape of an envelope of a cone of essentially circular-arc cross-section, or with essentially triangular notches (7') with bent sections (20) surrounding them, with such indentations (8) or notches (7'), respectively, being arranged between the tubes (4) of that row of tubes (4) which is located next to this downstream rim of the blades (3).

2. Multiple-blade heat exchanger as claimed in Claim 1, **characterized in that** the depth of the indentations (8) increases towards the downstream rim of the blades (3).

3. Multiple-blade heat exchanger as claimed in any of the preceding claims, **characterized in that** the depth of the indentations (8) is equivalent to one-half of the mutual distance of the blades (3).

4. Multiple-blade heat exchanger as claimed in any of the preceding Claims 1 to 3 in which the tubes (4) extend through bores in the blades (3), which are provided with beaded collars (6) of essentially U-shaped cross-section, **characterized in that** the cavities (14) formed between the tubes (4) and the collars (6) and between the collars (6) and the adjacent blades (3) are filled with a cast-in resin or lacquer.

5. Multiple-blade heat exchanger as claimed in Claim 4, **characterized in that** the blades (3) are provided with indentations (15) extending up to the cavities (14).

6. Multiple-blade heat exchanger as claimed in Claim 4 or 5, **characterized in that** the ends of the collars (6) are bent slightly outwards relative to the blade plane by a small angle, for example an angle of about 3°.

## Revendications

1. Echangeur de chaleur à lamelles comportant des tubes dans au moins une rangée où circule un fluide à chauffer, et qui percent les lamelles disposées parallèlement entre elles et léchées par un courant de gaz brûlés venant d'un brûleur, **échangeur de chaleur caractérisé par le fait** que le bord des lamelles (3) en aval des tubes présente ou des creux (8) ayant essentiellement la forme d'une partie d'une aire latérale de cône avec un diamètre essentiellement circulaire, ou des entailles (7') essentiellement triangulaires avec des rebords (20) qui les délimitent, les creux (8) respectivement entailles (7') étant disposés entre les tubes (4) de la rangée la plus proche du bord en aval des tubes.

2. Echangeur de chaleur à lamelles suivant la revendication 1, **caractérisé par le fait** que la profondeur des creux (8) augmente vers le bord des lamelles (3) en aval des tubes.

3. Echangeur de chaleur à lamelles suivant l'une des revendications précédentes, **caractérisé par le fait** que la profondeur des creux (8) correspond à la moitié de la distance entre les lamelles (3).

4. Echangeur de chaleur à lamelles suivant l'une des revendications 1 à 3 précédentes, où les tubes (4) percent des trous des lamelles (3) entourés de collerettes (6) de section essentiellement en forme de U, **caractérisé par le fait** que les cavités (14) entre les tubes (4) et les collerettes (6) ainsi que ceux entre les collerettes (6) et les lamelles (3) voisines sont remplies d'une résine ou d'un vernis.

5. Echangeur de chaleur à lamelles suivant la revendication 4, **caractérisé par le fait** que les lamelles (3) sont munies d'empreintes (15) s'étendant jusqu'aux cavités (14).

6. Echangeur de chaleur à lamelles suivant l'une des revendications 4 ou 5, **caractérisé par le fait** que les bords des collerettes (6) s'écartent des plans des lamelles de la valeur d'un petit angle, par exemple d'environ 3°.
